# FASCICULE DE BREVET EUROPEEN

(11) **EP 3 070 224 B1**
(45) Date de publication et mention de la délivrance du brevet: **27.10.2021**
(21) Numéro de dépôt: 16160859.1
(22) Date de dépôt: 17.03.2016
(51) Int. Cl.: E04B 5/38, B28B 7/00, E04G 11/36, E04B 5/32

(54) **BORDURE RECTILIGNE D'ÉLÉMENT DE CONSTRUCTION, ÉLÉMENT DE CONSTRUCTION COMPORTANT UNE TELLE BORDURE ET PROCÉDÉ DE FABRICATION D'UN TEL ÉLÉMENT DE CONSTRUCTION**
GERADLINIGE EINFASSUNG EINES BAUELEMENTS, MIT EINER SOLCHEN EINFASSUNG VERSEHENES BAUELEMENT UND HERSTELLUNGSVERFAHREN EINES SOLCHEN BAUELEMENTS
STRAIGHT EDGE OF CONSTRUCTION ELEMENT, CONSTRUCTION ELEMENT COMPRISING SUCH AN EDGE AND METHOD FOR MANUFACTURING SUCH A CONSTRUCTION ELEMENT

(30) Priorité: 17.03.2015 FR 1552196
(43) Date de publication de la demande: 21.09.2016
(73) Titulaire: KP1, 84000 Avignon (FR)
(72) Inventeur: HAOUR, Thierry, 30650 Rochefort du Gard (FR); MAZUY, Frédéric, 30650 Rochefort du Gard (FR)
(74) Mandataire: Decorchemont, Audrey Véronique Christèle

(56) Documents cités:
- DE-U1-202005 002 319
- DE-U1-202005 002 319
- US-A- 5 224 313
- US-A1- 2008 023 621

## Description

L'invention concerne une bordure rectiligne d'élément de construction pour la réception d'au moins un accessoire de construction. L'invention concerne notamment, bien que non exclusivement une bordure rectiligne d'une prédalle pour notamment la réception d'au moins un élément de retenue de sorte que l'élément de retenue et la bordure rectiligne forment ensemble une portion de coffrage pour le coulage d'une dalle de compression sur la prédalle, la prédalle et la dalle de compression formant alors conjointement un plancher.

L'invention concerne selon la revendication 1 un élément de construction comportant une telle bordure. L'invention concerne notamment, bien que non exclusivement, une prédalle comportant une telle bordure. L'invention concerne plus particulièrement, bien que non exclusivement, une prédalle en béton comportant une telle bordure et préfabriquée sur un site de production pour être transportée sur un chantier de construction d'un bâtiment afin d'y être installée.

L'invention concerne également un procédé de fabrication d'un tel élément de construction.

### ARRIERE PLAN DE L'INVENTION

La mise en œuvre de prédalles pour bâtir les planchers d'un bâtiment permet de gagner un temps considérable sur la construction de ce bâtiment. Typiquement, une prédalle est fabriquée sur un site de production de manière à être suffisamment légère pour être transportable jusqu'à un chantier de construction d'un bâtiment, et suffisamment résistante pour supporter le poids de la dalle de compression coulée ensuite sur elle sur le chantier.

Sur un chantier de construction d'un bâtiment, la réalisation d'un plancher en utilisant de telles prédalles consiste dans un premier temps à installer un ensemble de prédalles en appui sur des murs de refend ou des poutres du bâtiment, de manière à couvrir toute la surface du plancher à réaliser. Puis, une fois que ces prédalles sont installées, des opérateurs placent sur la face supérieure qu'elles délimitent, un ensemble de ferraillages pour former les armatures de la dalle de compression à couler.

Le coffrage de la dalle de compression à couler a ainsi un fond constitué par la face supérieure des prédalles, et un rebord périphérique qui est formé en partie par les murs entourant le plancher à construire, et en partie par des éléments additionnels en bois ou autre que les opérateurs ajoutent le long des bords libres.

Le coulage du béton de la dalle de compression est ainsi réalisé directement sur les prédalles.

Or la mise en place de ces éléments additionnels de coffrage des bords libres peut s'avérer fastidieux. En outre, si les éléments additionnels sont mal placés, le coulage du béton peut provoquer leur déplacement voire leur écroulement de sorte que le béton puisse alors s'écouler hors du coffrage.

Pour pallier cet inconvénient, il a été proposé d'ancrer dans la prédalle une bordure afin que des éléments de retenue puissent être ensuite solidarisés par simple emboîtement à la bordure de sorte à former avec la bordure un coffrage de la dalle de compression. De la sorte, le rebord périphérique du coffrage de la dalle de compression peut être très rapidement mis en œuvre dans les régions correspondant à un bord libre du plancher à fabriquer : il n'est plus nécessaire aux opérateurs de confectionner un rebord de coffrage avec des éléments en bois ou autre, il leur suffit d'emboîter dans la bordure des éléments de retenue. Une telle bordure est par exemple décrite dans le brevet FR 2 995 330 de la présente demanderesse.

Toutefois, lors de la solidarisation de la bordure au corps de la prédalle par ancrage de la bordure audit corps, du béton peut venir couler entre le moule de fabrication de la prédalle et la bordure au niveau notamment des zones d'emboitement des éléments de retenue à la bordure. Du béton se retrouve ainsi figé sur la bordure ce qui peut alors gêner voir empêcher l'emboîtement des éléments de retenue à la bordure. Il n'est alors pas possible de réaliser un coffrage correct pour la dalle de compression.

Le document DE 202005002319 divulgue un élément de coffrage perdu fixé à une structure de coffrage par un élément de fixation tel que de l'adhésif thermofusible et/ou des aimants.

Le document DE 202005002319 divulgue aussi un élément de construction comprenant un corps en béton et un élément de coffrage perdu rectiligne qui est ancré dans le corps en béton pour former au moins une partie d'un bord de l'élément de construction, l'élément de coffrage perdu s'étendant selon une droite et présentant deux faces principales s'étendant le long dudit axe, l'élément de coffrage perdu étant rigidement solidarisé au corps en béton de sorte à former avec celui-ci un tout rigide. Par ailleurs pour construire l'élément de construction, le document DE 202005002319 propose d'agencer un aimant entre l'élément de coffrage perdu et un fond du moule. L'aimant étant indépendant de l'élément de coffrage perdu, il est donc agencé complètement hors dudit élément de coffrage perdu lors de la fabrication de l'élément de construction.

### OBJET DE L'INVENTION

Le but de l'invention est de proposer une bordure rectiligne d'élément de construction qui puisse être solidarisée audit élément de construction sans être recouverte de béton qênant le futur emboîtement d'accessoires de construction sur la bordure, ainsi qu'un élément de construction comportant une telle bordure et un procédé de fabrication d'un tel élément de construction.

### RESUME DE L'INVENTION

A cet effet, l'invention a pour objet un élément de construction selon la revendication 1.

Selon l'invention, la bordure comporte un aimant destiné à plaquer la bordure contre une paroi d'un moule de fabrication d'un élément de construction associé à la bordure, l'aimant étant agencé sur l'une des faces principales de la bordure de sorte à saillir de ladite face.

Avec cette solution, lorsque la bordure est positionnée dans le moule de fabrication de l'élément de construction pour être solidarisée au corps en béton dudit élément de construction, l'aimant permet à la bordure d'être correctement positionnée dans le moule en étant bien plaquée contre la paroi du moule. En outre, l'aimant permet d'assurer un maintien en position de la bordure plaquée contre la paroi du moule même lors du coulage du béton.

Dès lors, on limite le risque que du béton ne vienne s'insérer entre la paroi du moule et la bordure lors du coulage du corps en béton de l'élément de construction, béton qui pourrait recouvrir ainsi accidentellement la bordure notamment au niveau de zones d'emboitement des accessoires de construction à la bordure.

Par ailleurs, l'aimant facilite la solidarisation de la bordure à l'élément de construction correspondant puisque l'aimant sert à la fois de moyens de positionnement de la bordure dans le moule de fabrication et à la fois de moyens de maintien en position de la bordure dans ledit moule de fabrication.

De façon particulière, la bordure comprend une structure alvéolée en matière plastique qui comprend des cellules en relief s'étendant vers l'extérieur de la bordure, à partir de la face principale de la bordure opposée à celle portant l'aimant, pour être destinées à être en regard d'un corps en béton de l'élément de construction, la structure comportant au moins une rangée de cellules en relief qui sont agencées côte à côte le long de la droite et qui s'étendent à partir de la structure vers l'extérieur de la bordure pour être destinée à être en regard d'un corps en béton de l'élément de construction.

De façon particulière, la structure comporte au moins un évidemment la traversant, l'évidemment étant agencé à une hauteur de la structure supérieure à la hauteur de l'élément de construction à laquelle la bordure est destinée à être fixée.

De façon particulière, la structure comporte au moins un pied d'ancrage s'étendant d'une portion inférieure de la structure vers l'extérieur de la bordure.

L'invention concerne un élément de construction comportant un corps en béton et au moins une bordure telle que précédemment décrite qui est ancrée dans le corps en béton pour former au moins une partie d'un bord de l'élément de construction.

Dès lors, des accessoires de construction (élément de retenue, bloc d'isolation thermique, organe de sécurité ...) peuvent être solidarisés par simple emboîtement à la bordure.

L'invention concerne également un procédé de fabrication d'un élément de construction comportant un corps en béton et au moins une bordure telle que précédemment décrite qui est ancrée dans le corps en béton pour former au moins une partie d'un bord de l'élément de construction, le procédé comportant les étapes de :
- installer la bordure dans un moule de fabrication du corps en béton de l'élément de construction de sorte que la bordure soit positionnée le long d'une des rives dudit moule, la face principale de la bordure portant l'aimant étant en regard de ladite rive de façon que l'aimant adhère à ladite rive pour y plaquer la bordure,
- couler le béton dans le moule de fabrication et laisser prendre le béton de sorte à rigidement solidariser la bordure au corps en béton pour former l'élément de construction, la bordure étant alors rigidement solidarisée au corps en béton de sorte à former avec celui-ci un tout-rigide et une portion supérieure de la bordure dépassant alors d'une face supérieure du corps en béton.

Il s'avère donc simple de fabriquer l'élément de construction notamment grâce à l'aimant. En effet, l'aimant facilite la solidarisation de la bordure à l'élément de construction correspondant puisque l'aimant sert à la fois de moyens de positionnement de la bordure dans le moule de fabrication et à la fois de moyens de maintien en position de la bordure dans ledit moule de fabrication.

Pour toute la présente demande, les termes « inférieur », « supérieur », « hauteur », « longueur » ... doivent être entendus par rapport à la position en service la bordure soit la position de la bordure une fois posée dans un moule de fabrication de l'élément de construction ou une fois fixée à l'élément de construction.

### BREVE DESCRIPTION DES FIGURES

L'invention sera mieux comprise à la lumière de la description qui suit de modes de réalisation particuliers, non limitatifs, de l'invention. Il sera fait référence aux figures ci-jointes, parmi lesquelles :
- la figure 1 est une vue en perspective de la bordure selon un premier mode de réalisation destiné à être intégrée à un élément de construction de l'invention,
- la figure 2 est une vue avant de la bordure illustrée à la figure 1,
- la figure 3 est une vue arrière de la bordure illustrée à la figure 1,
- la figure 4 est une vue en perspective de la bordure illustrée à la figure 1 lorsqu'elle est en position dans le moule de fabrication de l'élément de construction de l'invention,
- la figure 5 est une vue en perspective d'un élément de construction, de la bordure illustrée à la figure 1 incorporée audit élément de construction ainsi que d'un accessoire de construction destiné à être emboîté à la bordure selon un mouvement correspondant à la flèche illustrée,
- la figure 6 est une vue en perspective de la bordure selon un deuxième mode de réalisation destiné à être intégrée à un élément de construction de l'invention.

### DESCRIPTION DETAILLEE DE L'INVENTION

En référence aux figures 1 à 3, la bordure d'élément de construction selon le premier mode de réalisation de l'invention, généralement désignée en 1, est rectiligne et s'étend selon une droite X.

De préférence, la bordure 1 comporte une structure 2 alvéolée en matière plastique qui comprend des cellules en relief s'étendant à partir de la structure 2 vers l'extérieur de la bordure 1. Les différentes cellules 2 sont ici ouvertes vers l'extérieur de la bordure 1.

De par sa structure alvéolée en matière plastique, la bordure 1 s'avère non seulement flexible et souple mais également légère. Ceci facilite la manipulation de la bordure 1. En outre, il s'avère possible d'avoir une bordure 1 de grandes dimensions et notamment d'une grande longueur.

En outre, toujours de par la structure 2 alvéolée en matière plastique, il s'avère possible de découper facilement la bordure 1 pour en modifier la longueur selon les besoins de production. Ce découpage peut par exemple se faire sur le lieu de production de l'élément de construction.

La structure 2 est par exemple en polypropylène.

De façon particulière, la structure 2 comporte une première rangée 3 de cellules agencées côte à côte le long de la droite X (une des cellules de la première rangée 3 étant symbolisée en pointillés et désignée par 4). Toutes les cellules de la première rangée 3 sont ici accolées. La structure 2 comporte une deuxième rangée 5 de cellules agencées côte à côte le long de la droite X et accolées deux à deux (une des cellules de la deuxième rangée 5 étant symbolisée en points-tirets et désignée par 6), chaque bloc de deux cellules accolées (un des blocs étant symbolisé en tirets et désigné par 7) étant séparé par un espace 8 du bloc suivant de deux cellules accolées. Grâce aux différents espaces 8, la structure 2 s'avère particulièrement flexible.

La deuxième rangée 5 de cellules s'étend sous la première rangée 3 de cellules de sorte qu'une cellule de la deuxième rangée 5 se trouve dans le prolongement d'une cellule respective de la première rangée 3. La deuxième rangée 5 de cellules s'étend donc parallèlement à la première rangée 3 de cellules.

Ici, les cellules de la première rangée 3 sont toutes identiques entre elles et les cellules de la deuxième rangée 5 sont toutes identiques entre elles. De façon particulière, les cellules de la première rangée 3 et les cellules de la deuxième rangée 5 ont une même longueur (dimension prise le long de la droite X) et sensiblement une même largeur (dimension prise le long d'une droite Y perpendiculaire à la droite X et correspondant au relief des cellules). Les cellules de la deuxième rangée 5 ont ici une hauteur supérieure aux cellules de la première rangée 3 (dimension prise le long d'une droite Z perpendiculaire à la droite X et à la droite Y).

De la sorte, toutes les cellules de la structure 2 s'étendent à partir d'une même face principale de la structure 2 (correspondant ici à la face principale de la bordure 1). L'autre face principale de la structure 2 (correspondant ici à l'autre face principale de la bordure 1) s'avère alors exempte de cellules et est donc sensiblement lisse.

La structure 2 comporte par exemple 29 cellules pour la première rangée 3 et 20 cellules pour la deuxième rangée 5.

De préférence, la structure 2 comporte des évidements 9 (dont certains seulement sont référencés) traversant la structure 2 dans sa largeur. Plus précisément ici un évidement 9 traverse la structure 2 au niveau de chacune des cellules de la deuxième rangée 5 et au niveau de chaque espace 8 séparant les blocs de deux cellules accolées. Les évidements 9 sont agencés en partie haute des cellules de la deuxième rangée 5 et des espaces 8 associés, sensiblement au niveau de la frontière entre la première rangée 3 de cellules et la deuxième rangée 5 de cellule.

La portion supérieure de la structure 2 comporte des encoches de clipage 10 (dont une partie seulement est référencée) régulièrement réparties sur la longueur de la structure 2 pour l'emboîtement d'accessoires de construction sur la bordure 1 comme nous le verrons par la suite. Les encoches de clipage 10 sont identiques. Les encoches de clipage 10 sont ici ménagées à la frontière entre la première rangée 3 de cellules et la deuxième rangée 5 de cellule par une inflexion dans les parois des cellules. A chaque frontière se trouve ici une encoche de clipage 10.

De façon particulière, chaque encoche de clipage 10 est surmontée d'un bec antisalissure 11 (dont certains seulement sont référencés). Les becs antisalissure 11 sont tous identiques. Les becs antisalissure 11 sont ici ménagés dans les parois de la première rangée 3 de cellules de sorte à former une protubérance venant au-dessus des encoches de clipage 10. Les becs antisalissure 11 sont en outre configurés de sorte à être inclinés en direction de la portion basse de la structure 2.

La portion inférieure comporte ici des pieds 12 d'ancrage. Les pieds 12 sont régulièrement répartis sur la longueur de la structure 2. Les pieds 12 sont identiques. Chaque pied 12 s'étend ici d'une portion inférieure de la structure 2 vers l'extérieur de la bordure 1. Chaque pied 12 s'étend dans le prolongement de l'une des parois communes à deux cellules accolées de la deuxième rangée 5 (soit une paroi de normale la droite X). La structure 2 comporte ici un pied 12 au niveau de chaque bloc de deux cellules accolées. La structure 2 comporte par exemple dix pieds 12.

De façon particulière, la structure 2 comporte deux ailes 13 associées à chaque pied 12. Chaque aile 13 s'étend transversalement au pied 12 associé entre une partie basse du pied 12 à la deuxième rangée 5 de cel-Iule. Plus précisément, chaque aile 13 s'étend de la partie basse du pied 12 jusqu'à la paroi extérieure du bloc de deux cellules accolées correspondant audit pied 12, paroi extérieure parallèle à la paroi commune aux deux cellules accolées dudit bloc.

Ici, la portion inférieure de la structure 2 comporte au moins une languette 14 de positionnement de la bordure 1. Plus précisément, chaque languette 14 de positionnement est agencée de sorte à s'étendre à la normale de la structure 2 vers l'extérieur de la bordure 1 dans le prolongement des cellules, dans le sens de la largeur de la structure 2 (soit donc ici de sorte à s'étendre selon la droite Z).

La structure 2 comporte ici plusieurs languettes 14. Par exemple, la structure 2 comporte deux languettes 14.

Les languettes 14 sont identiques, s'étendent à partir du même niveau de la portion inférieure et sont réparties sur la longueur de la structure 2. Chaque languette 14 s'étend ici à partir de la portion inférieure de l'un des espaces 8 séparant deux blocs de cellules accolées.

Les deux extrémités longitudinales (selon l'axe X) de la structure comportent respectivement des moyens d'encliquetage mâle 15 et des moyens d'encliquetage femelle 16 par exemple de type tenon/mortaise. De la sorte, il s'avère possible d'emboîter très simplement les uns à la suite des autres plusieurs bordures 1 en encliquetant les moyens d'encliquetage femelle 16 avec les moyens d'encliquetage mâle 15 de deux bordures 1 consécutives.

Selon l'invention, la bordure 1 comporte un aimant 17. L'aiment 17 est ici agencé sur la face principale de la structure 1 opposée de celle à partir de laquelle s'étendent les cellules. L'aimant 17 est agencé de sorte à saillir du reste de ladite face principale. Plus précisément ici, l'aimant 17 est agencé en-dessous des différents évidements 9 de la structure 2.

De préférence, l'aimant 17 se présente sous la forme d'une bande. L'aimant 17 est agencé de sorte à s'étendre selon la droite X. L'aimant 17 permet ainsi de bien couvrir toute la longueur de la structure 2.

La bordure 1 qui vient d'être décrite est de façon préférée fabriquée par injection. La bordure 1 s'avère donc simple et rapide à fabriquer.

De façon particulière, la bordure 1 est fabriquée en deux étapes :
- au cours d'une première étape, l'aimant 17 est rapporté dans un moule d'injection de la structure 2,
- au cours de la deuxième étape, la structure 2 est formée et l'aimant 17 est simultanément surmoulé sur la structure 2 de sorte que l'aimant 17 et la structure 2 forment un tout-rigide.

En référence à la figure 5, la bordure 1 qui vient d'être décrite est ici destinée à former une portion ou la totalité (selon sa longueur) de l'un des bords longitudinaux d'une prédalle 20, c'est-à-dire que la bordure 1 est alignée de sorte que l'axe X soit parallèle au bord longitudinal associé de la prédalle 20. La prédalle 20 comporte un corps 21 en béton. Le corps 21 de la prédalle 20 est ici en béton précontraint et comprend des câbles de précontrainte 22 orientés longitudinalement et parallèlement les uns aux autres selon l'axe X.

En référence à la figure 4, et selon un mode de réalisation particulier pour fixer la bordure 1 à la prédalle 20, la bordure 1 est installée dans un moule de fabrication 30 du corps 21 de la prédalle 20 en étant positionnée le long de l'une des rives longitudinales de ce moule 30. La bordure 1 est positionnée dans le moule de fabrication 30 de sorte que sa face principale comportant l'aimant vienne au contact de ladite rive longitudinale du moule 30.

Les pieds 12 viennent alors reposer sur un fond du moule de fabrication 30. Les pieds 12 permettent à un opérateur de positionner correctement de façon aisée et rapide la bordure 1 dans le moule de fabrication 30 en servant de point de repérage.

De même, chaque languette 14 est positionnée dans le moule de fabrication 30 de sorte à s'étendre juste sous les câbles de précontrainte 22 agencés dans le moule de fabrication 30 pour être solidarisés au corps 21 de la prédalle 20. Les languettes 14 jouent ainsi également le rôle de point de repérage pour l'opérateur.

Par ailleurs, l'aimant 17 permet également de correctement positionner la bordure 1 dans le moule de fabrication 30 en la plaquant contre la rive associée.

Il s'avère donc très simple de positionner la bordure 1 dans le moule de fabrication 30 et de vérifier le bon positionnement de celle-ci en repérant simplement si les câbles de précontrainte 22 sont bien au-dessus des languettes 14 et si les pieds 12 reposent bien sur le fond du moule de fabrication 30 et en plaquant la bordure 1 contre l'une des parois longitudinales du moule.

Par ailleurs, de par sa structure alvéolaire, la bordure 1 s'avère simple à manipuler. La bordure peut ainsi être très aisément disposée dans le moule de fabrication de la prédalle, de par son poids, sa souplesse et sa flexibilité.

Le béton est ensuite coulé dans le moule de fabrication 30 pour former le corps 21 de la prédalle 20.

Les becs antisalissure 11 permettent de protéger les encoches de clipage 10 lors du coulage du corps 21 de la prédalle 20 et notamment du béton qui pourrait accidentellement être projeté vers lesdites encoches de clipage 10. On évite ainsi que du béton ne se fige dans les encoches de clipage 10 ce qui serait préjudiciable pour un emboîtement ultérieur d'accessoires de construction sur ladite bordure.

De façon avantageuse, les évidements 9 permettent d'assurer un équilibrage des pressions subies par la bordure 1 lors du coulage du béton. Les évidements 9 sont bien entendu agencés de sorte à se trouver agencés à une hauteur de la structure 2 supérieure à la hauteur du corps 21 de la prédalle 20 afin que du béton ne puisse pénétrer par les évidements 9 entre le moule de fabrication 30 et la bordure 1.

Par ailleurs, l'aimant 17 permet tout à la fois de positionner la bordure 1 dans le moule de fabrication 30, comme il a déjà été dit, mais également de maintenir la bordure 1 en position, même pendant le coulage du béton, en la plaquant contre la rive associée.

En effet, lorsque la bordure 1 est agencée dans le moule de fabrication 30, l'aimant 17 permet de bien plaquer la bordure 1 contre la rive en adhérant au moule de fabrication 30. Ceci évite l'infiltration du béton entre la bordure 1 et le moule de fabrication 30 au niveau de la portion supérieure de la bordure 1 lors du coulage du corps 21 ce qui pourrait gêner un emboîtement ultérieur d'accessoires de construction sur ladite bordure 1 tels que des éléments de retenue.

De par sa forme allongée, l'aimant 17 permet en outre de bien couvrir toute la longueur de la structure 2 et donc de bien plaquer toute la bordure 1 contre le moule de fabrication 30.

Bien entendu, la bordure 1 est conformée de sorte à pouvoir épouser la forme du moule de fabrication 30 afin que son plaquage par l'aimant 17 s'avère possible. Dans le cas d'un chanfrein entre le fond du moule 30 et les parois latérales du moule 30, les pieds 12 sont ainsi inclinés par rapport au reste de la structure 2 pour pouvoir épouser l'inclinaison dudit chanfrein.

Une fois que le béton a été coulé et a terminé de prendre, la bordure 1 se retrouve alors rigidement solidarisée au corps 21 de prédalle 20 de sorte à former avec celui-ci un tout-rigide. La prédalle 20 peut alors être retirée du moule de fabrication 30.

De la sorte, on solidarise facilement et rapidement la bordure 1 au corps 21 de la prédalle 20 par surmoulage durant la fabrication dudit corps 21.

En référence à la figure 5, la bordure 1 est donc rigidement solidarisée au corps 21 en étant ancrée dans celui-ci. La portion inférieure de la bordure, correspondant à celle de la structure et s'étendant ici des pieds 12 jusqu'à sensiblement le niveau des évidements 9 sans toutefois atteindre celui-ci, se trouve enrobée dans le béton du corps 21 de prédalle 20.

La bordure 1 est ainsi agencée de sorte que les cellules s'étendent vers l'intérieur de la prédalle 20. Une partie des cellules se retrouvent donc partiellement noyées dans le béton du corps 21 de prédalle 20. La face principale lisse de la bordure 1 forme la surface libre de la prédalle 20.

La portion supérieure de la structure 2, correspondant à celle de la bordure 1, dépasse donc de la face supérieure du corps 21 de prédalle 20. Un élément de retenue 40 ou plusieurs éléments de retenue peuvent alors être emboîtés sur ladite portion supérieure de sorte que les éléments de retenue 40 et la bordure 1 constituent ensemble une portion de coffrage d'une dalle de compression destinée à être coulée sur la prédalle 20.

L'invention permet donc de simplifier la mise en œuvre du coffrage de la dalle de compression.

L'invention permet par exemple de couler une dalle de compression sur un ensemble de prédalles qui n'est pas bordé de murs ou cloisons sur tout son pourtour au moment du coulage.

Bien entendu l'invention n'est pas limitée au mode de réalisation décrit et on peut y apporter des variantes de réalisation sans sortir du cadre de l'invention tel que défini par les revendications.

En particulier, bien qu'ici la bordure soit associée à une prédalle, la bordure pourra être associée à tout autre élément de construction tel que par exemple une poutre, une poutrelle, un prémur, une dalle ...

Par ailleurs, la bordure est apte à recevoir d'autres accessoires de construction que des éléments de retenue tels que des blocs en matériau isolant thermiquement, des organes de sécurité ...

De plus, bien qu'ici l'élément de construction ne comporte qu'une seule bordure, l'élément de construction pourra comporter un plus grand nombre de bordures pour former l'un de ses bords, en particulier bien que non exclusivement longitudinaux. Les bordures successives pourront soit être emboîtées les uns aux autres au niveau de leurs extrémités, soit être accolées sans être emboîtées soit être séparées par espace.

Les bordures pourront être redécoupées à une longueur voulue pour former le bord de l'élément de construction de sorte que l'extrémité découpée ne comporte aucun moyen d'encliquetage contrairement à l'extrémité formée initiale, qu'une des cellules ne soit pas complète après découpage ...

La bordure pourra être différente de ce qui a été décrite. En référence à la figure 6, et selon un deuxième mode de réalisation de l'invention, la deuxième rangée de cellules pourra ainsi ne comporter que des cellules accolées les unes aux autres. La première rangée de cellules et la deuxième rangée de cellules comporteront alors le même nombre de cellules. Les languettes s'étendront alors sous l'une des cellules de la deuxième rangée, cellule non associée à un pied d'ancrage. En variante, la bordure pourra ne pas comporter de pieds, de languette ... Les cellules, les pieds, les languettes, les becs antisalissure, les encoches de clipage pourront ne pas tous être identiques. La bordure pourra comporter un nombre différent de rangées de cellules. Les cellules ne seront pas nécessairement organisées en rangée.

La bordure pourra ainsi comporter une autre structure qu'une structure alvéolaire comme par exemple une simple paroi longitudinale dont une face principale longitudinale comporte un aimant pour la fixation de la bordure au moule de fabrication.

La bordure pourra être dans une autre matière qu'une matière plastique (qu'elle comporte ou non une structure alvéolaire) comme par exemple en métal.

L'aimant pourra alors assurer seul le positionnement et le maintien en position de la bordure dans le moule de fabrication.

L'aimant pourra être fixé à la bordure différemment que par surmoulage, par exemple à l'aide d'adhésif ou par des éléments de fixation de type vis ou autre.

## Revendications

1. Elément de construction comportant un corps (21) en béton et au moins une bordure (1) rectiligne qui est ancrée dans le corps en béton pour former au moins une partie d'un bord de l'élément de construction, la bordure s'étendant selon une droite (X) et présentant deux faces principales s'étendant le long dudit axe (X), la bordure comportant un aimant (17) destiné à plaquer la bordure contre une rive d'un moule de fabrication de l'élément de construction, l'aimant étant agencé sur l'une des faces principales de la bordure de sorte à saillir de ladite face, la bordure étant rigidement solidarisée au corps (21) en béton de sorte à former avec celui-ci un tout-rigide et une portion supérieure de la bordure dépassant d'une face supérieure du corps en béton.

2. Elément selon la revendication 1, dans lequel l'aimant (17) est conformé en une bande.

3. Elément selon la revendication 1 ou la revendication 2, dans lequel l'aimant (17) s'étend selon la droite (X).

4. Elément selon la revendication 1, dans lequel la bordure comporte une structure (2) en matière plastique portant l'aimant (17).

5. Elément selon la revendication 4, dans lequel l'aimant (17) est surmoulé dans la structure (2).

6. Elément selon la revendication 4, dans lequel la structure (2) est en polypropylène.

7. Elément selon la revendication 1, comprenant une structure (2) alvéolée en matière plastique qui comprend des cellules (4, 6) en relief s'étendant vers l'extérieur de la bordure, à partir de la face principale de la bordure opposée à celle portant l'aimant (17), pour être en regard du corps (21) en béton de l'élément de construction.

8. Elément selon la revendication 7, dans lequel la structure (2) comporte au moins une rangée (3, 5) de cellules en relief qui sont agencées côte à côte le long de la droite (X) et qui s'étendent à partir de la structure vers l'extérieur de la bordure (1) pour être en regard du corps (21) en béton de l'élément de construction.

9. Elément selon la revendication 8, dans laquelle les différentes cellules de la rangée (3, 5) sont toutes identiques.

10. Elément selon la revendication 8, dans lequel la structure (2) comporte une première rangée de cellules (3) agencées côte à côte le long de la droite (X) et une deuxième rangée de cellules (5) agencées côte à côte le long de la droite (X), la deuxième rangée de cellules s'étendant sous la première rangée de cellules de sorte qu'une cellule de la deuxième rangée se trouve dans le prolongement d'une cellule respective de la première rangée.

11. Elément selon la revendication 10, dans lequel les cellules de la première rangée (3) sont toutes identiques entre elles et les cellules de la deuxième rangée (5) sont toutes identiques entre elles, les cellules de la deuxième rangée ayant une hauteur supérieure aux cellules de la première rangée.

12. Elément selon la revendication 7, dans lequel la structure comporte au moins un évidemment (9) la traversant, l'évidemment étant agencé à une hauteur de la structure (2) supérieure à la hauteur de l'élément de construction à laquelle la bordure (1) est fixée.

13. Elément selon la revendication 7, dans lequel une portion supérieure de la structure (2) comporte des encoches de clipage (10) régulièrement réparties le long de la droite (X) pour l'emboîtement d'accessoires de construction sur la bordure (1).

14. Elément selon la revendication 11, dans lequel la portion supérieure de la structure (2) comporte des becs antisalissure (11), chaque bec antisalissure surmontant respectivement l'une des encoches de clipage (10) .

15. Elément selon la revendication 7, dans lequel la structure (2) comporte au moins un pied (12) d'ancrage s'étendant d'une portion inférieure de la structure vers l'extérieur de la bordure.

16. Elément selon la revendication 7, dans lequel la structure (2) comporte au moins une languette (14) de positionnement de la bordure (1) qui est agencée en partie basse de la structure et qui s'étend à partir de la structure vers l'extérieur de la bordure pour être en regard du corps (21) en béton de l'élément de construction.

17. Elément selon la revendication 7, dans lequel les deux extrémités longitudinales de la structure (2) comportent respectivement des moyens d'encliquetage mâle (15) et des moyens d'encliquetage femelle (16).

18. Elément selon la revendication 1, dans lequel l'élément de construction est une prédalle (20).

19. Procédé de fabrication d'un élément de construction selon l'une des revendications 1 à 18, le procédé comportant les étapes de :
- installer la bordure dans un moule de fabrication du corps en béton de l'élément de construction de sorte que la bordure soit positionnée le long d'une des rives dudit moule, la face principale de la bordure comportant l'aimant étant en regard de ladite rive de façon que l'aimant adhère à ladite rive pour y plaquer la bordure,
- couler le béton dans le moule de fabrication et laisser prendre le béton de sorte à rigidement solidariser la bordure au corps en béton pour former l'élément de construction, la bordure étant alors rigidement solidarisée au corps (21) en béton de sorte à former avec celui-ci un tout-rigide et une portion supérieure de la bordure dépassant alors d'une face supérieure du corps en béton.

## Patentansprüche

1. Bauelement, umfassend einen Körper (21) aus Beton und mindestens eine geradlinige Einfassung (1), die in dem Betonkörper verankert ist, um mindestens einen Teil eines Randes des Bauelements zu bilden, wobei sich die Einfassung gemäß einer Geraden (X) erstreckt und zwei Hauptflächen aufweist, die sich entlang der genannten Achse (X) erstrecken, wobei die Einfassung einen Magneten (17) umfasst, der dazu bestimmt ist, die Einfassung gegen eine Begrenzung einer Form zum Herstellen des Bauelements zu drücken, wobei der Magnet auf einer der Hauptflächen der Einfassung derart angeordnet ist, dass er von der genannten Fläche vorsteht, wobei die Einfassung fest mit dem Betonkörper (21) verbunden ist, sodass sie mit diesem eine feste Einheit bildet und wobei ein oberer Abschnitt der Einfassung über eine obere Fläche des Betonkörpers hinausgeht.

2. Element nach Anspruch 1, bei dem der Magnet (17) in Form eines Bandes vorliegt.

3. Element nach Anspruch 1 oder Anspruch 2, bei dem sich der Magnet (17) entlang der Geraden (X) erstreckt.

4. Element nach Anspruch 1, bei dem die Einfassung eine Struktur (2) aus Kunststoff umfasst, die den Magneten (17) trägt.

5. Element nach Anspruch 4, bei dem der Magnet (17) in der Struktur (2) aufgeformt ist.

6. Element nach Anspruch 4, bei dem die Struktur (2) aus Polypropylen ist.

7. Element nach Anspruch 1, umfassend eine zellenartige Struktur (2) aus Kunststoff, die Reliefzellen (4, 6) umfasst, die sich zur Außenseite der Einfassung erstrecken, ab der Hauptfläche der Einfassung, die der abgewandt ist, die den Magneten (17) trägt, um sich gegenüber dem Betonkörper (21) des Bauelements zu befinden.

8. Element nach Anspruch 7, bei dem die Struktur (2) mindestens eine Reihe (3, 5) von Reliefzellen umfasst, die nebeneinander entlang der Geraden (X) angeordnet sind und sich ab der Struktur zur Außenseite der Einfassung (1) erstrecken, um sich gegenüber dem Betonkörper (21) des Bauelements zu befinden.

9. Element nach Anspruch 8, bei dem die verschiedenen Zellen der Reihe (3, 5) alle identisch sind.

10. Element nach Anspruch 8, bei dem die Struktur (2) eine erste Reihe (3) von Zellen umfasst, die nebeneinander entlang der Geraden (X) angeordnet sind, sowie eine zweite Reihe (5) von Zellen, die nebeneinander entlang der Geraden (X) angeordnet sind, wobei sich die zweite Zellenreihe unter der ersten Zellenreihe derart erstreckt, dass sich eine Zelle der zweiten Reihe in der Verlängerung einer jeweiligen Zelle der ersten Reihe befindet.

11. Element nach Anspruch 10, bei dem die Zellen der ersten Reihe (3) alle identisch zueinander sind und die Zellen der zweiten Reihe (5) alle identisch zueinander sind, wobei die Zellen der zweiten Reihe eine Höhe haben, die höher als die Zellen der ersten Reihe ist.

12. Element nach Anspruch 7, bei dem die Struktur mindestens eine sie durchsetzende Aussparung (9) umfasst, wobei die Aussparung in einer Höhe der Struktur (2) angeordnet ist, die höher als die Höhe des Bauelements ist, an dem die Einfassung (1) befestigt ist.

13. Element nach Anspruch 7, bei dem ein oberer Abschnitt der Struktur (2) gleichmäßig entlang der Geraden (X) verteilte Einrastkerben (10) zum Feststecken von Konstruktionszubehörteilen an der Einfassung (1) umfasst.

14. Element nach Anspruch 11, bei dem der obere Abschnitt der Struktur (2) Antischmutznasen (11) umfasst, wobei jede Antischmutznase jeweils eine der Einrastkerben (10) überragt.

15. Element nach Anspruch 7, bei dem die Struktur (2) mindestens einen Verankerungsfuß (12) umfasst, der sich von einem unteren Abschnitt der Struktur zur Außenseite der Einfassung erstreckt.

16. Element nach Anspruch 7, bei dem die Struktur (2) mindestens eine Positionierungslasche (14) zum Positionieren der Einfassung (1) umfasst, die im unteren Teil der Struktur angeordnet ist und sich von der Struktur bis zur Außenseite der Einfassung erstreckt, um sich gegenüber dem Körper (21) aus Beton des Bauelements zu befinden.

17. Element nach Anspruch 7, bei dem die beiden Längsenden der Struktur (2) jeweils männliche Rastmittel (15) und weibliche Rastmittel (16) umfassen.

18. Element nach Anspruch 1, bei dem das Bauelement eine Fertigplatte (20) ist.

19. Verfahren zum Herstellen eines Bauelements nach einem der Ansprüche 1 bis 18, wobei das Verfahren die Schritte umfasst:
- Anbringen der Einfassung in einer Form zum Herstellen des Betonkörpers des Bauelements derart, dass die Einfassung entlang einer der Begrenzungen der Form positioniert ist, wobei die Hauptfläche der Einfassung, die den Magneten trägt, gegenüber der Begrenzung derart angeordnet ist, dass der Magnet an der genannten Begrenzung haftet, um die Einfassung daran zu drücken,
- Gießen des Betons in die Herstellungsform und Aushärten des Betons, um die Einfassung starr mit dem Betonkörper zu verbinden, um das Bauelement zu bilden, wobei die Einfassung dann starr mit dem Betonkörper (21) verbunden ist, um mit diesem eine feste Einheit zu bilden, und wobei ein oberer Abschnitt der Einfassung dann über eine obere Fläche des Betonkörpers vorsteht.

## Claims

1. Construction element including a concrete body (21) and at least one straight edging strip (1) that is anchored in the concrete body to form at least a part of an edge of the construction element, the edging strip extending along a straight line (X) and having two main faces extending along said straight line (X), the edging strip including a magnet (17) intended to press the edge against a wall of a mould for manufacturing the construction element, the magnet being arranged on one of the main faces of the edging strip so as to project from said face, the edging strip being rigidly secured to the concrete body (21) so as to form therewith a rigid whole and an upper portion of the edging strip projecting beyond an upper face of the concrete body.

2. Element according to claim 1, in which the magnet (17) is in the form of a strip.

3. Element according to claim 1 or claim 2, in which the magnet (17) extends along the straight line (X).

4. Element according to Claim 1, in which the edging strip includes a plastic structure (2) carrying the magnet (17) .

5. Element according to Claim 4, in which the magnet (17) is overmoulded in the structure (2).

6. Element according to Claim 4, in which the structure (2) is made of polypropylene.

7. Element according to claim 1, including a plastic honeycomb structure (2) which includes raised cells (4, 6) extending outwardly from the edging strip, from the main face of the edging strip opposite that carrying the magnet (17), to face the concrete body (21) of the construction element.

8. Element according to Claim 7, in which the structure (2) includes at least one row (3, 5) of raised cells which are arranged side by side along the straight line (X) and which extend outwardly of the edging strip (1) from the structure to face the concrete body (21) of the construction element.

9. Element according to Claim 8, in which the various cells of the row (3, 5) are all identical.

10. Element according to claim 8, wherein the structure (2) includes a first row of cells (3) arranged side by side along the straight line (X) and a second row of cells (5) arranged side by side along the straight line (X), the second row of cells extending below the first row of cells so that a cell of the second row is in line with a respective cell of the first row.

11. Element according to claim 10, in which the cells of the first row (3) are all identical to each other and the cells of the second row (5) are all identical to each other, the cells of the second row having a greater height than the cells of the first row.

12. Element according to Claim 7, in which the structure includes at least one recess (9) passing therethrough, the recess being arranged at a height of the structure (2) greater than the height of the construction element to which the edging strip (1) is fixed.

13. Element according to claim 7, in which an upper portion of the structure (2) includes clip notches (10) regularly distributed along the straight line (X) for nesting construction accessories on the edging strip (1).

14. Element according to Claim 11, in which the upper portion of the structure (2) includes anti-fouling nozzles (11), each anti-fouling nozzle surmounting a respective clip notch (10).

15. Element according to Claim 7, in which the structure (2) includes at least one anchoring foot (12) extending from a lower portion of the structure to the outside of the edging strip.

16. Element according to Claim 7, in which the structure (2) includes at least one tongue (14) for positioning the edging strip (1) which is arranged in the lower part of the structure and which extends from the structure towards the outside the edging strip to face the concrete body (21) of the construction element.

17. Element according to Claim 7, in which the two longitudinal ends of the structure (2) respectively include male latching means (15) and female latching means (16).

18. Element according to claim 1, in which the construction element is a pre-slab (20).

19. A method of manufacturing a construction element according to any one of claims 1 to 18, the method comprising the steps of:
- installing the edging strip in a mould for manufacturing the concrete body of the construction element so that the edging strip is positioned along one of the edges of said mould, the main face of the edging strip including the magnet facing said edge so that the magnet adheres to said edge in order to press the edging strip against it,
- pouring the concrete into the manufacturing mould and allowing the concrete to set so as to rigidly secure the edging strip to the concrete body to form the construction element, the edging strip then being rigidly secured to the concrete body (21) so as to form therewith a rigid whole and an upper portion of the edging strip then projecting beyond an upper face of the concrete body.
